# EUROPÄISCHE PATENTSCHRIFT

(11) **EP 0 849 049 B1**
(45) Veröffentlichungstag und Bekanntmachung des Hinweises auf die Patenterteilung: **04.06.2003**
(21) Anmeldenummer: 97121580.1
(22) Anmeldetag: 08.12.1997
(51) Int. Cl.: B25B 23/142

(54) **Betätigungswerkzeug zum Anziehen von Schraubverbindungsteilen mit einer Winkelmesseinrichtung**
Actuating tool with an angle measuring device for the tightening of threaded parts
Outil de manoeuvre avec dispositif de mesure d'angles pour le serrage d'écrous

(30) Priorität: 21.12.1996 DE 29622317 U
(43) Veröffentlichungstag der Anmeldung: 24.06.1998
(73) Patentinhaber: Eduard Wille GmbH & Co., D-42349 Wuppertal (DE)
(72) Erfinder: Neuhaus, Klaus, 42349 Wuppertal (DE)
(74) Vertreter: Weisse, Jürgen, Dipl.-Phys.

(56) Entgegenhaltungen:
- EP-A- 0 094 444
- DE-A- 2 843 406
- DE-A- 2 914 287
- DE-A- 3 139 372
- DE-A- 3 743 867
- DE-B- 2 520 918
- DE-U- 29 503 007
- DE-U- 29 612 692
- FR-A- 2 328 954
- FR-A- 2 661 743
- GB-A- 2 054 429

## Beschreibung

Die Erfindung betrifft ein Betätigungswerkzeug zum Anziehen von Schraubverbindungsteilen mit Antriebsmitteln zur Übertragung eines Drehmoments auf das Schraubverbindungsteil und einer Winkelmeßeinrichtung bei welcher
die Winkelmeßeinrichtung ein fixierbares Winkelzeigerelement und eine Winkelmeßscheibe aufweist, die gegenüber dem Winkelzeigerelement um eine koaxial zu der Drehachse des Betätigungswerkzeugs liegende Drehachse verdrehbar ist,
die Winkelmeßeinrichtung über ein Befestigungselement außeraxial zur Drehachse des Betätigungswerkzeugs an dessen Hebelarm angebracht ist, und
die Winkelmeßscheibe ohne unmittelbare Kupplung mit dem anzuziehenden Schraubverbindungsteil bei Verdrehung des Betätigungswerkzeuges mit diesem um dessen Drehachse verdrehbar ist.

Ein solches Betätigungswerkzeug gemäß dem Oberbegriff des unabhängigen Anspruchs 1 kann unter anderem zum drehwinkelgesteuerten Anzug von Schrauben und Muttern eingesetzt werden und ist aus dem Dokument DE 25 20 918 B Bekannt.

Beim drehwinkelgesteuerten Schraubenanzug wird zum Beispiel von einem Drehmomentschlüssel zunächst ein Setzdrehmoment aufgebracht, das zum Setzen der Schraube oder Mutter erforderlich ist. Dabei endet der Setzvorgang mit Erreichen des Setzdrehmomentes, wonach ein weiterer Anziehvorgang durch das Weiterdrehen der Schraube oder Mutter um einen bestimmten Drehwinkel erfolgt.

Es ist zu diesem Zweck bekannt, mit dem Drehmomentschlüssel eine Winkelmeßeinrichtung zu verbinden, damit der jeweilige Drehwinkel des Drehmomentschlüssels und dadurch der Drehwinkel der Schraube oder Mutter abgelesen werden kann.

Bei einem bekannten Gerät dieser Art ist die Winkelmeßeinrichtung zwischen einem mit einem Hebelarm gekuppelten Antriebsteil und einem Steckschlüsseleinsatz angeordnet. Die Winkelmeßeinrichtung ist über den Steckschlüsseleinsatz unmittelbar, koaxial mit der Schraube oder Mutter gekuppelt, so daß sie der Drehung der Schraube oder Mutter folgt und der Drehwinkel des Drehmomentschlüssels abgelesen werden kann. Die Winkelmeßeinrichtung enthält eine Winkelmeßscheibe, die gegenüber einer Zeigerscheibe drehbar ist. Die Zeigerscheibe trägt eine Markierung, zum Beispiel einen Markierungsstrich. Die Zeigerscheibe ist mit einem biegsamen Haltearm verbunden, der an seinem freien Ende einen Magneten trägt. Durch den Haltearm kann die Zeigerscheibe in Bezug auf das Werkstück fixiert werden. Die Winkelmeßscheibe ist daher gegenüber der Zeigerscheibe verdrehbar. Die Einstellung der Winkelmeßscheibenskala gegenüber der Markierung der Zeigerschiebe gestattet dann eine Ablesung des Drehwinkels, um den die Schraube oder Mutter nach Erreichen des Fügemoments weiter verdreht wurde.

Dabei ist es üblich, den Drehmomentschlüssel mit fester Knarre oder mit einer Einsteckknarre zu verwenden, um durch den Ratschenmechanismus ein Anziehen der Schraubverbindung durch eine hin- und hergehende Bewegung des Hebelarmes zu ermöglichen.

Bei der vorbekannten Winkelmeßeinrichtung sind für die koaxiale Kupplung zwischen Winkelmeßeinrichtung und Schraube oder Mutter zusätzliche Außen- oder Innenvierkante an der Winkelmeßeinrichtung und/oder Betätigungswerkzeug erforderlich. Dadurch entstehen erhöhte Kosten und ein erhöhter Raumbedarf, der den Gebrauch dieser Werkzeugkombination erheblich beeinträchtigen kann.

Diese koaxiale Kupplung zwischen Winkelmeßeinreichtung und Schraube oder Mutter ist außerdem nur möglich bei Betätigungswerkzeugen, die von ihrer Konstruktion oder Anwendung her Vierkant- oder andere Kupplungsformen zulassen. Beispiele hierfür sind der Drehmomentschlüssel mit fester Knarre oder Vierkant oder auch Drehmomentschlüssel mit Einsteckknarre oder - Vierkant. Nicht möglich ist in diesem Fall die Verwendung von Drehmomentschlüsseln mit Maul- oder Ringeinsteckwerkzeug.

Ein weiteres bekanntes Betätigungswerkzeug (DE-U-29503007.0) in Form einer Knarre weist eine koaxial zum Steckschlüsseleinsatz in die Knarre integrierte Winkelmesseinrichtung auf. Diese Winkelmesseinrichtung hat den Vorteil, daß sie sehr kompakt ist. Ein Nachteil ist jedoch, daß die Winkelmesseinrichtung fest mit der Knarre verbunden ist und daher immer den Werkzeugkopf belastet, auch wenn sie nicht gebraucht wird. Diese Winkelmeßeinrichtung ist mit erhöhten Herstellungskosten verbunden, und zwar auch dann, wenn sie nicht benötigt wird.

Durch die DE 25 20 918 B1 ist eine Vorrichtung zum Anziehen einer Schraubverbindung bis zum Erreichen einer vorgegebenen Vorspannkraft im Schraubenschaft bekannt, bestehend aus einem Werkzeug zum Anziehen der Schraube bzw. Mutter und aus einer den Verdrehwinkel des Werkzeugs gegenüber einer einstellbaren Ausgangsposition sichtbar machenden Anzeigevorrichtung. Die Anzeigevorrichtung umfaßt eine Drehwinkelanzeige, die auf die jeweilige Ausgangsposition durch Verdrehen gegenüber dem Werkzeug einstellbar ist. Die Drehwinkelanzeige enthält dabei eine Skala, die gleichachsig zu der Drehachse des Werkzeugs an einem Steg drehbar gelagert ist, welcher seinerseits außermittig zu der Drehachse an dem Werkzeug angebracht ist. Nach der DE 25 20 918 B1 umfaßt die Anzeigevorrichtung einen auf einen beliegigen Festpunkt ausgerichteten Körper eines richtungsweisenden Gerätes, der bei einer Betätigung des Werkzeugs seine Ausgangsstellung beibehält und der mit Hilfe der sich mit dem Werkzeug drehenden Drehwinkelanzeige den jeweiligen Verdrehwinkel anzeigt. Dieses richtungsweisede Gerät kann als gewichtsbelastetes Pendel mit angeformtem Zeiger oder als Kompaß ausgebildet sein. Im ersteren Falle erfaßt das richtungsweisende Gerät nur Drehungen um eine horizontale Achse, im letzteren Falle nur Drehungen um eine vertikale Achse. Diese Ausführung sieht keine Knarre vor, welche ein Anziehen der Schraube oder Mutter nur in einer Drehrichtung durch hin- und hergehende Bewegung des Werkzeugs gestattet. Bei einer anderen Ausführung der DE 25 20 918 B1 enthält das Werkzeug eine Knarre. Dort ist aber die Skala mechanisch mit der Knarre verbunden, was die vorstehend geschilderten Probleme mit sich bringt.

Dementsprechend besteht die Aufgabe der Erfindung darin, eine Winkelmeßeinrichtung für ein mit einer Knarre arbeitendes Betätigungswerkzeug zu schaffen, die wenig Raum beansprucht und kostengünstig herzustellen ist.

Der Erfindung liegt weiter die Aufgabe zugrunde, eine auch für Knarren geeignete Winkelmeßeinrichtung zu schaffen, die auch mit Werkzeugen verwendbar ist, welche eine unmittelbare koaxiale Kupplung zwischen Schraubverbindungsteil und Winkelmeßeinrichtung nicht zulassen, beispielsweise mit Maul- oder Ringschlüsseln. Ferner soll ein Wechsel der Einsteckwerkzeuge ohne Trennung der Winkelmeßeinrichtung vom Betätigungswerkzeug möglich sein.

Diese Aufgabe wird erfindungsgemäß dadurch gelöst, daß
zwischen Hebelarm und Winkelmeßscheibe eine nur in einer Mitnahme-Drehrichtung mitnehmende Mitnahmekupplung vorgesehen ist.

Die Drehbewegung des Hebelarms wird bei Verwendung der Winkelmeßeinrichtung in Verbindung mit einer Knarre parallel einmal auf das Schraubverbindungsteil (z.B. Schraube oder Mutter) und über die Mitnahmekupplung in gleicher Weise auf die Winkelmeßscheibe übertragen. Beide drehen sich daher ohne unmittelbare Kupplung um die gleichen Winkel. Auf diese Weise wird erreicht, daß die Winkelmeßeinrichtung sehr kompakt ist, weil keine unmittelbare Kupplung zwischen Schraubverbindungsteil und Winkelmeßscheibe vorgesehen ist. Außerdem kann die Winkelmeßeinrichtung auch mit Maul- oder Ringschlüsseln oder ähnlichen Werkzeugen verwendet werden, die eine solche unmittelbare Kupplung nicht zulassen.

Ausgestaltungen der Neuerung sind Gegenstand der Unteransprüche.

Ein Ausführungsbeispiel der Erfindung ist nachstehend unter Bezugnahme auf die zugehörigen Zeichnungen näher erläutert.
- Fig.1: zeigt eine teilweise geschnittene Seitenansicht einer Knarre mit Winkelmeßeinrichtung
- Fig.2: zeigt eine Draufsicht auf die Winkelmeßeinrichtung aus Fig. 1

In Fig. 1 ist mit 10 eine Einsteckknarre bezeichnet, die in einen Drehmomentschlüssel 12 eingesteckt ist und mit diesem ein Betätigungswerkzeug zum drehwinkelgesteuerten Anziehen einer Schraube oder Mutter bildet. Die Schraube oder Mutter wird damit zunächst bis zum Erreichen eines vorgegebenen Setzdrehmomentes eingedreht und danach um einen definierten Drehwinkel angezogen. Anstelle eines Drehmomentschlüssels können für den Winkelanzug aber auch andere Betätigungswerkzeuge eingesetzt werden.

Die Einsteckknarre 10 enthält ein Knarrengehäuse 14, das in üblicher Weise mit einem Ratschenmechanismus versehen ist, der nicht im einzelnen dargestellt ist. An der Unterseite des Knarrengehäuses 14 erkennt man den Drehkörper 16 der Einsteckknarre 10 mit einem Antriebsteil 18, das im dargestellten Ausführungsbeispiel als Antriebsvierkant ausgebildet ist. Der Antriebsteil oder Antriebsvierkant 18 nimmt zur Verbindung mit einer Schraube oder Mutter einen Steckschlüsseleinsatz üblicher Bauart auf. Anstelle der Einsteckknarre sind auch z.B. Maul-, Ring- oder Vierkant-Einsteckwerkzeuge einsetzbar.

Auf den Drehmomentschlüssel 12 ist ein Befestigungselement 20 mittels einer nachstehend beschriebenen Befestigungsvorrichtung angebracht. Die Befestigungsvorrichtung besteht aus einer mit einem Kragen versehenen Klemmbüchse 21 in der eine Schraube 22 eingeschraubt ist. Diese Schraube 22 schiebt einen Spreizkörper in Form einer Kugel 23 nach unten. Die Klemmbüchse 21 ist auf der Seite des Betätigungswerkzeugs, in Fig.1 unten, geschlitzt. Wird nun die Kugel 23 von der Schraube 22 nach unten gedrückt, so klemmt sich die Klemmbüchse 21 durch die dabei nach außen gedrückte Wandung in der Bohrung 25 fest. Diese Befestigungsvorrichtung hat den Vorteil, daß im Gegensatz zu einer gewöhnlichen Schraubverbindung die Schraube nicht aus dem Gewinde herausgenommen zu werden braucht und dann ein loses Teil bildet, wenn die Winkelmeßeinrichtung von dem Betätigungswerkzeug abgenommen wird.

Das Befestigungselement 20 ragt frei über die Einsteckknarre 10. Koaxial zu der Drehachse der Einsteckknarre 10 ist ein Lagerbolzen mit Kragen 27 mittels einer Schraube 35 mit dem Befestigungselement 20 fest verbunden. Auf dem Lagerbolzen 27 ist zwischen Kragen des Lagerbolzens 27und Befestigungselement 20 ein Klemmrollenfreilauf 28 angeordnet. Auf dem Außenring des Freilaufs 28 ist angrenzend an das Befestigungselement 20 eine Buchse 29 mit Festsitz angebracht. Auf der Buchse 29 ist zwischen einem Kragen 39 und einer Wellenfederscheibe 33 eine Winkelmeßscheibe 24 selbsthemmend drehbar gelagert. Die Wellenfederscheibe 33 stützt sich dabei an einem auf der Buchse 29 befestigten Seegerring 31 ab.

Auf der in Fig. 1 oberen Seite der Winkelmeßscheibe 24 befindet sich eine Winkelskala 34, auf der eine Winkelgradeinteilung angebracht ist, wie es in Fig. 2 dargestellt ist. Das Winkelzeigerelement 26 ist auf dem Außenring des Klemmrollenfreilaufs 28 verdrehbar gelagert.
Das Winkelzeigerelement 26 sitzt einerseits auf der Stirnfläche der Buchse 29 auf und ist andererseits von dem Kragen des Lagerbolzens 27, und einer darunterliegenden Abdeckscheibe 36 gehalten. Unter der Abdeckscheibe 36 ist zwischen der Wandung einer Ausdrehung in dem Winkelzeigerelement 26 und dem Außenring des Klemmrollenfreilaufs 28 eine Schraubenringfeder 37 außenformverändernd eingepreßt. Dadurch wird eine Verdrehhemmung zwischen Winkelzeigerelement 26 und Außenring des Freilaufs 28 bewirkt.

Das Winkelzeigerelement 26 ist im vorliegenden Ausführungsbeispiel im wesentlichen quaderförmig. Das Winkelzeigerelement 26 weist auf einer Seite eine abgeflachte Spitze auf, welche als Ablesemarke dient.

An dem Winkelzeigerelement 26 ist ein biegsamer Haltearm 30 angebracht. Am Ende des biegsamen Haltearms 30 ist ein Permanentmagnetfüß 32 angebracht. Das Winkelzeigerelement 26 kann mit Hilfe dieses biegsamen Haltearms 30 gegen das Werkstück fixiert werden, indem der Magnetfuß 32 an dem Werkstück haftend angebracht wird.

Der Winkelanzug einer Schraubverbindung wird nun vorgenommen, indem zunächst der Steckschlüsseleinsatz auf die anzuziehende Schraube oder Mutter aufgesetzt wird. Danach wird die Schraubverbindung bis zum vorgegebenen Setzdrehmoment angezogen. Das Winkelzeigerelement 26 wird dann mittels des Haltearms 30 gegen das Werkstück fixiert. Dann wird die Winkelmeßscheibe 24 verdreht, bis die Ablesemarke des Winkelzeigerelements 26 über der 0-Marke der Winkelskala 34 steht. Wenn dann das Betätigungswerkzeug im Uhrzeigersinn verdreht wird, d.h. die Schraube angezogen wird, wird die Winkelmeßscheibe 24 über den Lagerbolzen 27 und den geklemmten Außenring des Freilaufs 28 mitgenommen. Da das Winkelzeigerelement 26 auf dem Freilauf 28 verdrehbar gelagert ist, bleibt es in der fixierten Stellung stehen und der erreichte Anziehwinkel kann unter der Ablesemarke auf der Winkelskala 34 der Winkelmeßscheibe 24 abgelesen werden. Kann der vorgeschriebene Anziehwinkel, z.B. durch beengte Raumverhältnisse am Werkstück, mit einer durchgehenden Drehbewegung nicht erreicht werden, dann wird das Betätigungswerkzeug entgegen dem Uhrzeigersinn zurückgedreht. Dabei wird durch den Ratschenmechanismus der Einsteckknarre 10 die Antriebsverbindung zwischen dem Drehmomentschlüssel 12 und dem Antriebsteil 18 und damit auch dem Steckschlüsseleinsatz und der Schraube oder Mutter gelöst. In dieser Drehrichtung wird auch die Klemmung des Freilaufs 28 gelöst, so daß sich der Lagerbolzen 27 frei drehen kann. Dabei wird der Außenring des Freilaufs 28 von dem fixierten Winkelzeigerelement 26 über die eingeklemmte Schraubenringfeder 37 gehalten. Die Winkelmeßscheibe 24 bleibt in ihrer Position relativ zu dem Winkelzeigerelement stehen. Es können dann erforderlichenfalls weitere Hin- und Herbewegungen des Drehmomentschlüssels 12 erfolgen. Dabei wird jedesmal einerseits die Schraube oder Mutter um einen Winkelschritt weiter angezogen und über den Freilauf die Winkelmeßscheibe 24 um jeweils den gleichen Winkelschritt weitergedreht, bis der vorgeschriebene Anziehwinkel erreicht ist. Das Anziehen in mehreren Winkelschritten mit einer Hin- und Herbewegung des Betätigungswerkzeugs sind allerdings nur möglich bei Betätigungswerkzeugen, die mit einer Knarre ausgerüstet sind.

Der Freilauf 28 wirkt derart, daß sich bei durch Selbsthemmung fixiertem Winkelzeigerelement 26 die Winkelmeßscheibe 24 mit der Einsteckknarre 10 und dem daran fixierten Befestigungselement 20 im Uhrzeigersinn mitbewegen kann. Bei Bewegung der Einsteckknarre 10 mit dem Befestigungselement 20 gegen den Uhrzeigersinn bleibt die Winkelmeßscheibe in ihrer Position.

Durch die modulare Bauweise der Winkelmeßeinrichtung, kann diese problemlos abgenommen werden, wenn sie nicht benötigt wird. Da die gesamte Winkelmeßeinrichtung auf dem Hebelarm des Drehmomentschlüssels 12 montiert wird, ist kein weiteres Antriebsteil zwischen Winkelmeßscheibe 26 und Drehkörper 16 nötig. Dadurch wird das Werkzeug sehr kompakt.

## Patentansprüche

1. Betätigungswerkzeug zum Anziehen von Schraubverbindungsteilen mit Antriebsmitteln (16,18) zur Übertragung eines Drehmoments auf das Schraubverbindungsteil und einer Winkelmeßeinrichtung bei welcher
(a) die Winkelmeßeinrichtung ein fixierbares Winkelzeigerelement (26) und eine Winkelmeßscheibe (24) aufweist, die gegenüber dem Winkelzeigerelement (26) um eine koaxial zu der Drehachse des Betätigungswerkzeugs (12) liegende Drehachse verdrehbar ist,
(b) die Winkelmeßeinrichtung (26,34) über ein Befestigungselement (20) außeraxial zur Drehachse des Betätigungswerkzeugs (12) an dessen Hebelarm angebracht ist, und
(c) die Winkelmeßscheibe (24) ohne unmittelbare Kupplung mit den Antriebsmitteln (16,18) bei Verdrehung des Betätigungswerkzeuges mit diesem um dessen Drehachse verdrehbar ist,
**dadurch gekennzeichnet, daß**
(d) zwischen Hebelarm und Winkelmeßscheibe (24) eine nur in einer Mitnahme-Drehrichtung mitnehmende Mitnahmekupplung (28) vorgesehen ist.

2. Betätigungswerkzeug nach Anspruch 1, **dadurch gekennzeichnet, daß** die Mitnahmekupplung (28) zwischen Hebelarm und Winkelmeßscheibe (24) ein Freilauf ist.

3. Betätigungswerkzeug nach Anspruch 2, **dadurch gekennzeichnet, daß** die Winkelmeßeinrichtung eine Selbsthemmung aufweist, welche die Position der Winkelmeßscheibe bei einer Drehbewegung des Hebelarmes entgegen der Mitnahme-Drehrichtung festhält.

4. Betätigungswerkzeug nach Anspruch 3, **dadurch gekennzeichnet, daß**
(a) die Winkelmeßeinrichtung die Winkelmeßscheibe (24) mit einer Winkelskala (34) und das fixierbare Winkelzeigerelement (26) mit einer über der Winkelskala beweglichen Marke enthält,
(b) die Winkelmeßscheibe (24) um die zur Drehachse der Schraubverbindung gleichachsige Achse relativ zu dem Hebelarm drehbar gelagert und über den Freilauf (28) mit dem Hebelarm in der Mitnahme-Drehrichtung gekuppelt ist und
(c) zwischen Winkelmeßscheibe (24) und Winkelzeigerelement (26) Reibungskupplungsmittel (31,33;37) für die Selbsthemmung vorgesehen sind.

5. Betätigungswerkzeug nach einem der Ansprüche 1 bis 4, **dadurch gekennzeichnet, daß** die Winkelmeßeinrichtung eine von dem Betätigungswerkzeug (12) gesonderte Baugruppe bildet und mittels des Befestigungselements (20) lösbar an dem Hebelarm des Betätigungswerkzeugs (12) angebracht ist.

6. Betätigungswerkzeug nach den Ansprüchen 4 und 5, **dadurch gekennzeichnet, daß**
(a) auf dem Befestigungselement (20) gleichachsig zu der Drehachse der Schraubverbindung ein Lagerbolzen (27) montiert ist,
(b) der Innenring des Freilaufs (28) fest auf dem Lagerbolzen (27) sitzt oder unmittelbar von dessen Oberfläche gebildet ist,
(c) das Winkelzeigerelement (26) koaxial zu dem Außenring des Freilaufs (28) angeordnet und über eine erste Reibungskupplung mit dem Außenring gekuppelt ist,
(d) der Außenring des Freilaufs (28) wiederum über eine zweite Reibungskupplung (36) gegenüber dem Winkelzeigerelement (26) gehalten ist und
(e) die Winkelmeßscheibe (24) bei Verdrehung des Betätigungswerkzeuges (10) zusammen mit dem Außenring des Freilaufs (28) in Klemmrichtung des Freilaufs (28) zusammen mit dem Betätigungswerkzeug (12) drehbar ist.

7. Betätigungswerkzeug nach Anspruch 6, **dadurch gekennzeichnet, daß** die Winkelmeßscheibe (24) bei Rückdrehung des Betätigungswerkzeugs (12) entgegen der Klemmrichtung des Freilaufs (28) von dem fixierten Winkelzeigerelement (26) gehalten ist.

8. Betätigungswerkzeug nach einem der Ansprüche 5 bis 7, **dadurch gekennzeichnet, daß** das Befestigungselement (20) mittels einer auf der Seite des Betätigungswerkzeugs (12) geschlitzten Klemmbüchse (21) mit Spreizkörper (23) und Klemmschraube (22) an dem Betätigungswerkzeug (12) angebracht ist.

## Claims

1. Actuating tool for tightening threaded joint elements having drive means (16,18) for exerting torque on the threaded joint element and an angle measuring device, wherein
(a) the angle measuring device comprises a fixable angle pointer element (26) and an angle measuring disc (24), which is rotatable relative to the angle pointer element (26) about an axis of rotation coaxial to the axis of rotation of the actuating tool,
(b) the angle measuring device (26,24) is attached through an attachment element to the lever arm of the actuating tool (12) off-axis with respect to the axis of rotation thereof, and
(c) the angle measuring disc (24) is rotatable, upon rotation of the actuating tool, about the axis of rotation thereof, without being coupled directly with the drive means,
**characterised in that**
(d) a take-along coupling (28) taking along in a take-along direction only is provided between the lever arm and the angle measuring disc (24).

2. Actuating tool as claimed in claim 1, **characterised in that** the take-along coupling (28) between the lever arm and the angle measuring disc is a free-wheel.

3. Actuating tool as claimed in claim 2, **characterised in that** the angle measuring device has a self-retaining means, which retains the position of the angle measuring disc during rotary motion of the lever arm against the take-along direction.

4. Actuating tool as claimed in claim 3, **characterised in that**
(a) the angle measuring device comprises the angle measuring disc (24) with an angle scale (34) and the fixable angle pointer element (26) with a mark movable over the angle scale,
(b) the angle measuring disc (24) is rotatable relative to the lever arm about the axis coaxial to the axis of rotation of the threaded joint and is coupled with the lever arm through the free-wheel (28) in the take-along direction, and
(c) frictional coupling means (31,33;37) for the self-restraint are provided between the angle measuring disc (24) and the angle pointer element (26).

5. Actuating tool as claimed in anyone of the claims 1 to 4, **characterised in that** the angle measuring device is an assembly unit separate from the actuating tool (12) and is releasably attached to the lever arm of the actuating tool (12) by means of the attachment element (20).

6. Actuating tool as claimed in claims 4 and 5, **characterised in that**
(a) a hub (27) is mounted on the attachment element (20) coaxial with the axis of rotation of the threaded joint,
(b) the inner raceway of the free-wheel (28) is fixedly mounted on the hub (27) or is formed directly by the surface thereof,
(c) the angle pointer element (26) is arranged coaxial with the outer raceway of the free-wheel (28) and is coupled with the outer raceway through a slipping clutch,
(d) the outer raceway of the free-wheel (28), in turn, is retained relative to the angle pointer element (26) through a second slipping clutch (36), and
(e) the angle measuring disc (24) is rotatable, together with the outer raceway of the free-wheel (28), in clamping direction of the free-wheel (28) together with the actuating tool, when the actuating tool (10) is rotated.

7. Actuating tool as claimed in claim 6, **characterised in that** the angle measuring disc (24)is retained by the fixed angle pointer element (26), when the actuating tool (12) is rotated back against the clamping direction of the free-wheel.

8. Actuating tool as claimed in anyone of the claims 5 to 7, **characterised in that** the attachment element (20) is attached to the actuating tool (12) by means of a clamping bushing (21) slotted on the side of the actuating tool (12) and comprising expanding body (23) and clamping screw (22).

## Revendications

1. Outil manuel destiné à serrer des éléments d'assemblage boulonné à l'aide de moyens d'entraînement (16, 18) destinés à transmettre un couple sur l'élément d'assemblage boulonné et d'un dispositif de mesure d'angle, pour lequel
(a) le dispositif de mesure d'angle présente un élément indicateur d'angle (26) susceptible d'être fixé et un disque de mesure d'angle (24) susceptible d'être tourné par rapport à l'élément indicateur d'angle (26) autour d'un axe, de rotation coaxial par rapport à l'axe de rotation de l'outil manuel (12),
(b) le dispositif de mesure d'angle (26,34) est placé, par l'intermédiaire d'un élément de fixation (20), sur le bras de levier de l'outil manuel (12) en étant extra-axial à l'axe de rotation de celui-ci, et
(c) lorsque l'outil manuel est tourné, le disque de mesure d'angle (24) est susceptible d'être tourné avec celui-ci autour de l'axe de rotation de celui-ci sans être accouplé directement aux moyens d'entraînement (16,18),
**caractérisé en ce que**
(d) un accouplement d'entraînement (28) entraînant seulement dans un sens de rotation d'entraînement est prévu entre le bras de levier et le disque de mesure d'angle (24).

2. Outil manuel selon la revendication 1, **caractérisé en ce que** l'accouplement d'entraînement (28) entre le bras de levier et le disque de mesure d'angle (24) est une roue libre.

3. Outil manuel selon la revendication 2, **caractérisé en ce que** le dispositif de mesure d'angle présente un blocage automatique qui maintient la position du disque de mesure d'angle dans le sens inverse à la rotation d'entraînement lorsque le bras de levier tourne.

4. Outil manuel selon la revendication 3, **caractérisé en ce que**
(a) le dispositif de mesure d'angle comprend le disque de mesure d'angle (24) muni d'un réglage angulaire (34) et l'élément indicateur d'angle (26) susceptible d'être fixé muni d'un repère susceptible de se déplacer sur le réglage angulaire,
(b) le disque de mesure d'angle (24) est logé de façon susceptible de tourner par rapport au bras de levier autour de l'axe situé sur le même axe que l'axe de rotation de l'assemblage boulonné et est accouplé dans le sens de rotation d'entraînement au bras de levier par l'intermédiaire de la roue libre (28) et
(c) des moyens d'accouplement à friction (31,33;37) sont prévus pour le blocage automatique entre le disque de mesure d'angle (24) et l'élément indicateur d'angle (26).

5. Outil manuel selon l'une des revendications 1 à 4, **caractérisé en ce que** le dispositif de mesure d'angle forme un bloc séparé de l'outil manuel (12) et est placé, de façon susceptible d'être enlevé, sur le bras de levier de l'outil manuel (12) au moyen de l'élément de fixation (20).

6. Outil manuel selon l'une des revendications 4 et 5, **caractérisé en ce que**
(a) un pivot (27) est monté sur l'élément de fixation (20) sur le même axe que l'axe de rotation de l'assemblage boulonné,
(b) la bague intérieure de la roue libre (28) repose fixement sur le pivot (27) ou est formée directement par la surface de celui-ci,
(c) l'élément indicateur d'angle (26) est disposé en étant coaxial à la bague extérieure de la roue libre (28) et est accouplé à la bague extérieure par l'intermédiaire d'un premier accouplement à friction,
(d) la bague extérieure de la roue libre (28) est maintenue à son tour par rapport à l'élément indicateur d'angle (26) par l'intermédiaire d'un second accouplement à friction (36) et
(e) le disque de mesure d'angle (24) est susceptible de tourner conjointement avec l'outil manuel (12) dans le sens de blocage de la roue libre (28) lorsque l'outil manuel (10) est tourné conjointement avec la bague extérieure de la roue libre (28).

7. Outil manuel selon la revendication 6, **caractérisé en ce que** le disque de mesure d'angle (24) est maintenu par l'élément indicateur d'angle (26) fixé lorsque l'outil manuel (12) retourne dans le sens inverse au sens de blocage de la roue libre (28).

8. Outil manuel selon l'une des revendications 5 à 7, **caractérisé en ce que** l'élément de fixation (20) est placé sur l'outil manuel (12) au moyen d'une douille de blocage (21) fendue du côté de l'outil manuel (12) et munie d'un écarteur (23) et d'une vis de blocage (22).
